# EUROPÄISCHE PATENTANMELDUNG

(11) **EP 0 115 481 A2**
(43) Veröffentlichungstag der Anmeldung: **08.08.1984**
(21) Anmeldenummer: 84890023.9
(22) Anmeldetag: 27.01.1984
(51) Int. Cl.: F02D 1/18

(54) **Elektronisch-hydraulisches Stellsystem zum Einstellen des Förderbeginnes von Einspritzpumpen für Einspritzbrennkraftmaschinen**

(30) Priorität: 31.01.1983 AT 314/83
(71) Anmelder: Friedmann & Maier Aktiengesellschaft, A-5400 Hallein bei Salzburg (AT)
(72) Erfinder: Hlousek, Jaroslaw, Dipl.-Ing., A-5440 Golling (AT)
(74) Vertreter: Haffner, Thomas M., Dr.

(57) **Zusammenfassung**

Bei einem elektronisch-hydraulischen Stellsystem zum Einstellen des Förderbeginnes einer Einspritzpumpe (2) für eine Einspritzbrennkraftmaschine ist ein gegen die Wirkung einer Feder in den Übertragungsmechanismus für den Antrieb der Einspritzpumpe (2) eingreifendes, als einfachwirkender Zylinder ausgebildetes hydraulisches Stellglied (51) vorgesehen, dessen Arbeitsraum über ein zum Arbeitsraum öffnendes Rückschlagventil (24) und eine zu diesem parallelgeschaltete Drossel (25) mit der Druckseite einer von der Brennkraftmaschine angetriebenen, den Saugraum der Einspritzpumpe (2) versorgenden Brennstofförderpumpe (50), zu der eine elektrisch angetriebene Brennstofförderpumpe (52) parallelgeschaltet ist, und über ein Magnetventil (27) mit einer Rücklaufleitung in Verbindung steht, wobei der Saugraum der Einspritzpumpe (2) über ein Druckhalteventil (58) und eine mit diesem in Reihe liegende Drossel (59) mit der Rücklaufleitung in ständiger Verbindung steht.

## Beschreibung

Die Erfindung betrifft ein elektronisch-hydraulisches Stellsystem zum Einstellen des Förderbeginnes von Einspritzpumpen für Einspritzbrennkraftmaschinen, insbesondere zur Brennstoffeinspritzung bei einem Dieselmotor, mit einem einen Speicher für das auszuführende Programm aufweisenden Prozessor mit Dateneingängen, an welche Geber für die Drehzahlwählglied- bzw. Fahrpedalstellung und Betriebsgrößen der Maschine, wie Temperaturen und Drücke sowie Drehzahl und gegebenenfalls abgegebenes Drehmoment, angeschlossen sind, und mit einem Ausgang, an welchen ein Magnetventil für ein gegen die Wirkung einer Federung in den Ubertragungsmechanismus für den Antrieb der Einspritzpumpe(n) eingreifendes, als einfachwirkender Zylinder ausgebildetes hydraulisches Stellglied angeschlossen ist, dessen Arbeitsraum über ein zum Arbeitsraum öffnendes Rückschlagventil mit der Druckseite einer von der Brennkraftmaschine angetriebenen, den Saugraum der Einspritzpumpe(n) versorgenden Brennstofförderpumpe und über das Magnetventil mit einer Rücklaufleitung in Verbindung steht.

Die derzeit verwendeten Einspritzsysteme für Einspritzbrennkraftmaschinen bestehen aus einem Einspritzaggregat, Einspritzleitungen sowie Düsenhalter und Düsen. Der in der Einspritzpumpe erzeugte Einspritzdruck breitet sich durch die _{E}inspritzleitungen mit Schallgeschwindigkeit zu den Düsenhaltern aus. Die dafür benötigte Zeit ist auf Grund der konstanten Schallgeschwindigkeit unabhängig von der Drehzahl der Brennkraftmaschine. Dies bedeutet, daß bei zunehmender Drehzahl die Druckwelle, bezogen auf die Lage des Kolbens der Brennkraftmaschine, immer später an die Düsen-Düsenhalter--Kombination gelangt. Um unabhängig von der Drehzahl der Brennkraftmaschine immer lagerichtig zur Stellung des Kolbens einzuspritzen, ist es daher notwendig, mit steigender Drehzahl den Förderbeginn der Einspritzpumpe weiter vor den oberen Totpunkt der Brennkraftmaschine zu legen. Für derzeit verwendete serienmäßige Spritzversteller wird dies über einen Fliehkraftdrehzahlgeber oder über ein Drehzahlmeßwerk erreicht, welches ein der Drehzahl proportionales Signal erzeugt, das die Einspritzpumpenwelle gegenüber ihrer Antriebswelle relativ verdreht.

Auf Grund von Abgasgesetzgebung und der Optimierung des Brennstoffverbrauches ist es notwendig geworden, den Förderbeginn der Einspritzpumpe nicht nur als Funktion der Drehzahl, sondern auch als Funktion der Belastung der Brennkraftmaschine zu steuern bzw. zu regeln. Weiters kann eine Veränderung des Förderbeginnes der Einspritzpumpe beim Kaltstart der Brennkraftmaschine als Funktion der Lufttemperatur erwünscht sein.

Das für die Relativverdrehung der Einspritzpumpenwelle gegenüber ihrer Antriebswelle erforderliche Drehmoment schwankt periodisch und erreicht sehr hohe Spitzenwerte, da das gesamte Antriebsdrehmoment für die Nockenwelle der Einspritzpumpe durch den Spritzverstellermechanisums durchgeleitet wird. Für eine last- und drehzahlabhängige Spritzverstellung muß daher der Verstellmechanismus, der auf dem erwähnten Prinzip der Relativverdrehung von Einspritzpumpenwelle zu Antriebswelle beruht, ein großes Drehmoment liefernkönnen. Als technisch sinnvolles Arbeitssystem bietet sich hiefür die Hydraulik an.

Ein elektronisch-hydraulisches Stellsystem der eingangs angegebenen Art ist aus der DE-OS 29 23 445 bekannt und in _{F}ig. 3 als Variante zu der Ausführungsform gemäß Fig. 1 dieser Offenlegungsschrift dargestellt. Das bekannte Stellsystem ist in erster Linie dazu eingerichtet, daß zur Förderzeitverlängerung und mindestens während der Einspritzpumpenförderung auf Grund der Rückstell- und Reaktionskraft durch gezielte Steuerung eines Flüssigkeitsstromes aus dem Arbeitsraum des hydraulischen Stellgliedes dessen Kolben entgegen dem Flüssigkeitsdruck verschiebbar ist.

Für den Kaltstart eines Dieselmotors ist eine maximale Vorverlegung des Einspritzzeitpunktes erwünscht. Beim bekannten Stellsystem wird die Druckflüssigkeit für das hydraulische Stellglied von der von der Brennkraftmaschine angetriebenen Brennstofförderpumpe geliefert und beim langsamen Durchdrehen der Brennkraftmaschine mit Hilfe des elektrischen Anlassers wird der Flüssigkeitsdruck nur langsam aufgebaut und der Kolben des Stellgliedes nimmt bei geschlossenem Magnetventil und wegen des in der Zulaufleitung angeordneten Rückschlagventils jene Stellung ein, die ihm beim Abstellen der Brennkraftmaschine erteilt worden ist. Diese Stellung wird im allgemeinen nicht mit der für den Kaltstart der Brennkraftmaschine erwünschten Stellung übereinstimmen. Weiters sperrt das Magnetventil bei Ausfall der Elektronik oder bei einem Stromausfall des Bordnetzes die Verbindung zwischen dem Arbeitsraum des Stellgliedes und der Rücklaufleitung und wegen des in der Zulaufleitung vorgesehenen Rückschlagventils wird der Kolben des Stellgliedes in die der maximalen Drehzahl der Brennkraftmaschine, mit welcher diese betrieben wurde, entsprechende Stellung verschoben werden und diese Stellung beibehalten, auch wenn danach die Brennkraftmaschine mit niedriger Drehzahl betrieben wird. Dadurch wird ein gegebenenfalls erforderlicher Notbetrieb der Brennkraftmaschine, bei welchem an und für sich optimale Betriebsverhältnisse nicht vorliegen, noch weiter verschlechtert und erschwert.

Die Erfindung zielt darauf ab, diese Nachteile zu vermeiden und mit dem Stellsystem günstige Betriebsbedingungen für die Brennkraftmaschine auch einerseits für den Kaltstart und anderseits für einen Notbetrieb der Brennkraftmaschine bei Ausfall der Elektronik oder der Bordnetzspannung zu schaffen. Zu diesem Zweck besteht bei einem elektronisch-hydraulischen Stellsystem der eingangs angegebenen Art die Erfindung darin, daß zu der von der Brennkraftmaschine angetriebenen Brennstofförderpumpe eine elektrisch angetriebene Brennstofförderpumpe parallelgeschaltet ist, daß der Saugraum der Einspritzpumpe(n) über ein Druckhalteventil und eine mit diesem in Reihe liegende Drossel mit der Rücklaufleitung in ständiger Verbindung steht und daß in an sich bekannter Weise zu dem in der zum Arbeitsraum des Stellgliedes führenden Druckleitung liegenden Rückschlagventil eine Drossel parallelgeschaltet ist.

Die zusätzlich vorgesehene elektrische angetriebene Brennstofförderpumpe sorgt beim Einleiten eines Startvorganges in kürzester Zeit für den Aufbau eines hinreichenden Flüssigkeitsdruckes zum Versorgen des Stellgliedes, um die erwünschte Vorverlegung des Einspritzzeitpunktes erzielen zu können. Die zusätzliche, elektrisch angetriebene Brennstofförderpumpe kann außerdem bei dynamischen Vorgängen, beispielsweise beim Beschleunigen der Brennkraftmaschine, die schnelle Vorverstellung des Einspritzzeitpunktes unterstützen. Der an der Druckseite der Brennstofförderpumpen und im Saugraum der Einspritzpumpe vorhandene Flüssigkeitsdruck wird durch das Druckhalteventil und die mit diesem in Reihe liegende Drossel beeinflußt. Die Drossel ist so ausgelegt, daß, wenn nur die von der Brennkraftmaschine angetriebene Brennstofförderpumpe in Tätigkeit ist und das Magnetventil den Arbeitsraum des Stellgliedes zur Rücklaufleitung hin absperrt, der Flüssigkeitsdruck eine Funktion der Förderpumpendrehzahl ist, wobei der maximale Druck durch das Druckhalteventil bestimmt ist. Der maximale Druck wird dann bei der Nenndrehzahl der Brennkraftmaschine erreicht, wobei sich die maximale Vorverstellung des Spritzverstellers ergibt. Im Zusammenhang damit werden günstige Bedingungen für einen Notbetrieb der Brennkraftmaschine dadurch geschaffen, daß zu dem in der zum Arbeitsraum des Stellgliedes führenden Druckleitung liegenden Rückschlagventil eine Drossel parallelgeschaltet ist, wodurch bei Ausfall der Elektronik oder der Bordnetzspannung und somit geschlossen bleibendem Magnetventil sowie stillstehender elektrisch angetriebener Brennstofförderpumpe eine einfache drehzahlabhängige Verstellung des Einspritzzeitpunktes erfolgt.

Zur Erfassung der Ist-Lage des Stellgliedes ist das Stellsystem vorzugsweise in der Weise ausgebildet, daß als Ist-wertgeber für das bewegliche Organ des Stellgliedes am beweglichen Organ ein Permanentmagnet, vorzugsweise zwei Permanentmagnete, vorgesehen ist bzw. sind und daß an einem unbeweglichen Teil des Stellgliedes ein mit den Permanentmagneten zusammenwirkender,' vorzugsweise unter Ausnützung des Hall-Effektes arbeitender Magnetfeldaufnehmer angeordnet ist, der mit dem Prozessor elektrisch verbunden ist. Bei zwei Permanentmagneten ist zweckmäßig von einem der Nordpol und vom anderen der Südpol zum Magnetfeldaufnehmer orientiert. Die Lage des beweglichen Organs des Stellgliedes ist ein Maß für die gegenseitige Verdrehung der Antriebswelle und der Nockenwelle der Einspritzpumpe, also für die Verstellung des Einspritzbeginnes.

Die Erfindung wird nachfolgend anhand eines in der Zeichnung dargestellten Ausführungsbeispiels näher erläutert. Fig. 1 zeigt einen Spritzversteller für das erfindungsgemäße Stellsystem im Axialschnitt und Fig. 2 zeigt eine schematische Darstellung des erfindungsgemäßen Stellsystems.

Gemäß Fig. 1 weist das antriebsseitige Ende der Nockenwelle 1 einer Einspritzpumpe 2 eine schräge Außenverzahnung 3 auf. Im Gehäuse 4 des Spritzverstellers ist am verlängerten Ende der Nockenwelle 1 ein mit einem Antriebsflansch 5 verbundener hohler Wellenstummel 6 drehbar gelagert, der in der Nähe seines der schrägen Außenverzahnung 3 benachbarten Endes 7 eine gerade Außenverzahnung 8 aufweist. Die beiden Außenverzahnungen 3 und 8 sind von einer Schiebemuffe 9 übergriffen, die je eine mit je einer dieser Außenverzahnungen kämmende entsprechende Innenverzahnung 10 bzw. 11 aufweist. Bei einer axialen Verschiebung der Schiebemuffe 9 ausgehend von der gezeichneten Lage nach rechts erfolgt aufgrund der schrägen Verzahnung 3, 10 eine Relativverdrehung der Nockenwelle 1 gegenüber dem Antriebsflansch 5. An der Schiebemuffe 9 ist ein Ende einer Schraubendruckfeder 12 abgestützt, deren anderes Ende an einem Druckring 13 anliegt, der sich seinerseits am Antriebsflansch 5 abstützt. Die Schiebemuffe 9 ist von einem rohrförmigen Träger 14 übergriffen, an welchem der Innenring eines Wälzlagers 15 sitzt. Der Außenring des Wälzlagers 15 ist mit einem ringförmigen Kolben 16 des hydraulischen Stellgliedes verbunden. Der Arbeitsraum für den Kolben 16 ist von einer inneren Stirnwand und einer inneren Umfangswand des Gehäuses 4 sowie von einer in das Gehäuse 4 eingesetzten Führungsbüchse 17 begrenzt. Die Führungsbüchse 17 und das Gehäuse 4 sind mittels Schrauben 18 mit der Einspritzpumpe 2 verbunden. Antriebsseitig ist das Gehäuse 4 des Spritzverstellers mit einem Deckel 19 verschlossen. Der Kolben 16 trägt zwei Dichtungen 20, 21, die gegen die Führungsbüchse 17 bzw. gegen die innere Umfangswand des Gehäuses 4 abdichten. In zwei radiale Bohrungen des Kolbens 16 sind von dessen äußerem Umfangsbereich her zwei entgegengesetzt orientierte Permanentmagnete 22 und 23 eingelassen.

Im Zulaufweg der Druckflüssigkeit zu dem vor der Stirnseite des Kolbens 16 gelegenen Arbeitsraum ist ein zu diesem Arbeitsraum öffnendes Rückschlagventil 24 vorgesehen, dessen von einer Schraubendruckfeder gegen den Sitz gedrücktes Verschlußglied von einer axialen Bohrung kleinen Durchmessers durchsetzt ist, welche als Drossel 25 wirkt. Der Sitz des Rückschlagventils 24 ist an einer Zuflußverschraubung 26 ausgebildet, durch welche die Bauteile des Rückschlagventils in einer Bohrung des Gehäuses 4 gehalten sind. Für eine steuerbare Druckentlastung des Arbeitsraumes ist ein Magnetventil 27 vorgesehen.

Die Druckflüssigkeit, im vorliegenden Fall der Brennstoff für die Brennkraftmaschine, gelangt vom Druckmittelzulauf 28 durch das Rückschlagventil 24 und eine Bohrung 29 im Gehäuse 4 zum Arbeitsraum an der Stirnseite des Kolbens 16. Mit der Bohrung 29 steht eine zur Achse des Spritzverstellers parallele Bohrung 30 in Verbindung, an welche eine zum Magnetventil 27 führende Bohrung 31 anschließt. An der Mündung dieser Bohrung 31 ist ein Ventilsitz 32 angeordnet, mit dessen freier Stirnseite das Verschlußglied 33 des Magnetventils 27 zusammenwirkt. Von dem den Ventilsitz 32 und das Verschlußglied 33 umgebenden Raum führt eine Gewindebohrung 34 für den Anschluß einer Rücklaufleitung 35 zur Außenseite des Gehäuses 4. Für die Abwicklung der Steuer- und Regelvorgänge ist ein einen Speicher für ein auszuführendes Programm aufweisender Prozessor 36 vorgesehen, an dessen Ausgang die Wicklung 37 des Magnetventils 27 angeschlossen ist. Beim Stromdurchgang durch die Wicklung 37 wird das Verschlußglied 33 gegen die Kraft einer Druckfeder 38 vom Ventilsitz 32 abgehoben. Zur Erfassung der Ist-Lage des Kolbens 16 dient ein mit den beiden entgegengesetzt orientierten Permanentmagneten 22 und 23 zusammenwirkender, unter Ausnützung des Hall-Effektes arbeitender Magentfeldaufnehmer 39, der mit einem Eingang des Prozessors elektrisch verbunden ist. Damit läßt sich die momentane Stellung des Kolbens 16 innerhalb eines Gesamtverstellweges von beispielsweise 13 mm genau bestimmen. An weitere Dateneingänge 40 des Prozessors 36 sind Geber für die Drehzahlwählglied- bzw. Fahrpedalstellung und Betriebsgrößen der Brennkraftmaschine, wie Temperaturen und Drücke sowie Drehzahl und gegebenenfalls abgegebenes Drehmoment, angeschlossen.

In Fig. 2 ist ein erfindungsgemäß ausgebildetes elektronisch--hydraulisches Stellsystem schematisch dargestellt. Eine in der Einspritzpumpe 2 angedeutete mechanische Brennstofförderpumpe 50 ist ebenso wie die Einspritzpumpe über den Spritzversteller 51 von der Brennkraftmaschine angetrieben. Zu dieser von der Brennkraftmaschine angetriebenen Brennstofförderpumpe 50 ist eine Brennstofförderpumpe 52 parallelgeschaltet, die von einem Elektromotor 53 antreibbar ist. Zum Begrenzen des maximalen Förderdruckes einer oder beider dieser Brennstofförderpumpen dient ein überdruckventil 54. Der geförderte Brennstoff gelangt durch ein Filter 55 in den Saugraum der Einspritzpumpe 2 und von dort einerseits genau dosiert zu den Einspritzdüsen der Brennkraftmaschine und anderseits über einen Auslaß 56 zum Rückschlagventil 24 mit parallel liegender Drossel 25. Durch den Einschluß der im Arbeitsraum des Spritzverstellers 51 befindlichen Druckflüssigkeit zwischen dem Rückschlagventil 24 und dem Magnetventil 27 ist eine ausreichende Hemmung des Spritzverstellers gegen eine unbeabsichtigte Verstellung desselben durch Rückwirkungen von der Einspritzpumpe her sichergestellt, so daß die Schrägverzahnung 3, 10 (Fig.l) eine beliebige Steigung erhalten kann und nicht selbsthemmend angeführt zu werden braucht.

Der Druck des auch als Hydraulikflüssigkeit verwendeten Brennstoffes wird durch ein an einen Auslaß 57 des Saugraumes der Einspritzpumpe 2 angeschlossenes Druckhalteventil 58 mit nachfolgender Drossel 59 beeinflußt, wobei die Drossel 59 und der Auslaß des Magnetventils 27 an die zum Tank 60 führende Rücklaufleitung 35 angeschlossen sind. Die Drossel 59 ist so ausgelegt, daß der Flüssigkeitsdruck in dem als Druckmittelquelle fungierenden Saugraum der Einspritzpumpe 2, wenn nur die mechanische Brennstofförderpumpe 50 in Betrieb ist und das Magnetventil 27 ständig geschlossen ist, eine Funktion der Drehzahl der Brennstofförderpumpe 50 und somit der Drehzahl der Brennkraftmaschine ist, wobei der minimale Druck durch das Druckhalteventil 58 gegeben ist. Der maximale Flüssigkeitsdruck wird dann bei der Nenndrehzahl der Brennkraftmaschine erreicht und ergibt die maximale Vorverstellung des Spritzverstellers. Auf diese Weise wird der Notbetrieb der Brennkraftmaschine sichergestellt, wobei das Magnetventil 27 ständig geschlossen ist und die elektrisch angetriebene Brennstofförderpumpe 52 außer Betrieb ist. Durch Drehzahländerungen der Brennkraftmaschine bedingte Änderungen des Flüssigkeitsdruckes kommen durch die Drossel 25 auf den Kolben 16 zur Wirkung. Bei einem Kaltstartvorgang der Brennkraftmaschine steht durch die Wirkung der elektrisch angetriebenen Brennstofförderpumpe 52 in kürzester Zeit der für eine maximale Vorverstellung des Spritzverstellers 51 erforderliche Flüssigkeitsdruck zur Verfügung, ohne daß für diesen Zweck ein besonderer Druckspeicher vorhanden zu sein braucht, dessen Wirksamkeit übrigens nach einer sehr langen Betriebsunterbrechung ohnedies fraglich ist. Beim Betrieb der Brennkraftmaschine kann zusätzlich zu dem von der mechanischen Brennstofförderpumpe 50 erzeugten drehzahlabhängigen Flüssigkeitsdruck die Elektronik jederzeit eingreifen und über den Prozessor 36 entweder die elektrisch angetriebene Brennstofförderpumpe 52 zur Druckerhöhung zusätzlich einschalten oder zum Vermindern des Flüssigkeitsdruckes im Spritzversteller 51 das Magnetventil 27 öffnen, um unter allen Betriebsbedingungen den günstigsten Einspritzzeitpunkt einzustellen.

## Patentansprüche

1. Elektronisch-hydraulisches Stellsystem zum Einstellen des Förderbeginnes von Einspritzpumpen (2) für Einspritzbrennkraftmaschinen, insbesondere zur Brennstoffeinspritzung bei einem Dieselmotor, mit einem einen Speicher für das auszuführende Programm aufweisenden Prozessor (36) mit Dateneingängen (40), an welche Geber für die Drehzahlwählglied- bzw. Fahrpedalstellung und Betriebsgrößen der Maschine, wie Temperaturen und Drücke sowie Drehzahl und gegebenenfalls abgegebenes Drehmoment, angeschlossen sind, und mit einem Ausgang, an welchen ein Magnetventil (27) für ein gegen die Wirkung einer Federung (12) in den übertragungsmechanismus für den Antrieb der Einspritzpumpe(n) (2) eingreifendes, als einfachwirkender Zylinder ausgebildetes hydraulisches Stellglied (51) angeschlossen ist, dessen Arbeitsraum über ein zum Arbeitsraum öffendes Rückschlagventil (24) mit der Druckseite einer von der Brennkraftmaschine angetriebenen, den Saugraum der Einspritzpumpe(n) (2) versorgenden Brennstofförderpumpe (50) und über das Magnetventil (27) mit einer Rücklaufleitung (35) in Verbindung steht, dadurch gekennzeichnet, daß zu der von der Brennkraftmaschine angetriebenen Brennstofförderpumpe (50) eine elektrisch angetriebene Brennstofförderpumpe (52) parallelgeschaltet ist, daß der Saugraum der Einspritzpumpe(n) (2) über ein Druckhalteventil (58) und eine mit diesem in Reihe liegende Drossel (59) mit der Rücklaufleitung in ständiger Verbindung steht und daß in an sich bekannter Weise zu dem in der zum Arbeitsraum des Stellgliedes (51) führenden Druckleitung liegenden Rückschlagventil (24) eine Drossel (25) parallelgeschaltet ist.

2. Stellsystem nach Anspruch 1, dadurch gekennzeichnet, daß als Ist-Wertgeber für das bewegliche Organ des Stellgliedes am beweglichen Organ ein Permanentmagnet, vorzugsweise zwei Permanentmagnete (22, 23), vorgesehen ist bzw. sind, und daß an einem unbeweglichen Teil des Stellgliedes ein mit den Permanentmagneten zusammenwirkender, vorzugsweise unter Ausnützung des Hall-Effektes arbeitender Magnetfeldaufnehmer (37) angeordnet ist, der mit dem Prozessor (36) elektrisch verbunden ist.
